# FASCICULE DE BREVET EUROPEEN

(11) **EP 1 220 057 B1**
(45) Date de publication et mention de la délivrance du brevet: **14.05.2008**
(21) Numéro de dépôt: 00204732.2
(22) Date de dépôt: 22.12.2000
(51) Int. Cl.: G04B 19/24

(54) **Pièce d'horlogerie pourvue d'un quantième à grand guichet**
Uhr mit Grossdatum
Timepiece with grand guichet calendar

(43) Date de publication de la demande: 03.07.2002
(73) Titulaire: ETA SA Manufacture Horlogère Suisse, 2540 Grenchen (CH)
(72) Inventeur: Rochat, Jean-Philippe, 2503 Bienne (CH); Serex, Lucienne, 2515 Prêles (CH)
(74) Mandataire: Vigand, Philippe

(56) Documents cités:
- US-A- 4 257 113

## Description

La présente invention est relative à une pièce d'horlogerie comprenant des aiguilles évoluant sur un cadran et un quantième constitué de premier et second indicateurs sur lesquels sont apposés des chiffres indiquant respectivement les unités et les dizaines dudit quantième, ce quantième apparaissant au travers d'un grand guichet percé dans le cadran, ledit quantième étant entraîné par une couronne de quantième faisant un tour en trente et un jours à raison d'un pas par jour, cette couronne étant arrangée pour entraîner d'un pas le premier indicateur à la fin de tous les jours sauf à la fin du trente et unième jour où il n'est pas entraîné, et le second indicateur à la fin des neuvième, dix-neuvième, vingt-neuvième et trente et unième jours du mois, lesdits premier et second indicateurs étant munis chacun d'un dispositif leur permettant de conserver une position angulaire définie quand ils ne sont pas entraînés.

On a déjà proposé une pièce d'horlogerie à grand guichet répondant à la description générique ci-dessus. Une telle pièce d'horlogerie a notamment été proposée dans le document US-A-4 257 113. Cette pièce d'horlogerie comprend une couronne de quantième arrangée pour faire un tour en trente et un jours à raison d'un pas à la fin de chaque jour. Cette couronne porte deux dentures distinctes.

Une première denture comporte trente dents actives également réparties sur un secteur occupant les trente trente et unièmes parties du pourtour de la couronne de sorte qu'une trente et unième partie de ce pourtour est dépourvue de dent. Cette première denture est en prise avec une première étoile portant un disque sur lequel sont apposées les unités du quantième. On comprendra que ce disque n'est pas entraîné quand le secteur dépourvu de dent de la couronne se présente devant l'étoile. On s'arrange alors pour que cette absence d'entraînement ait lieu entre le trente et un du mois et le premier jour du mois suivant. Il s'en suit que le disque des unités affiche le chiffre 1 deux jours de suite, soit le 31 du mois finissant et le 1 du mois naissant.

Une seconde denture porte quatre dents actives. Cette seconde denture est en prise avec une seconde étoile portant un disque sur lequel sont apposées les dizaines du quantième. Ces quatre dents actives sont disposées sur le pourtour de la couronne de manière à entraîner ce disque des dizaines d'un pas à la fin des neuvième, dix-neuvième, vingt-neuvième et trente et unième jours du mois, le disque des dizaines affichant alors respectivement 1, 2, 3 et 0.

Les disques des unités et des dizaines sont disposés côte à côte et les chiffres qu'ils portent apparaissent dans un grand guichet percé dans le cadran et situé sur une ligne six heures-midi de la pièce d'horlogerie. Pour bien indexer les chiffres de chacun des disques lorsqu'ils se trouvent au repos, il est prévu un sautoir agissant sur chacune des dents de l'étoile correspondante, ces sautoirs permettant une position angulaire définie des disques en question quand le système est au repos.

Comme il s'agit de disques de petit diamètre, la pression qu'exercent les sautoirs sur les étoiles respectives n'a pas à être élevée pour maintenir ces disques en place, même en cas de chocs appliqués à la pièce d'horlogerie.

Si l'on désire cependant faire apparaître le quantième à trois heures de la pièce d'horlogerie ou dans les environs de ce point (par exemple entre une heure et sept heures), la construction proposée plus haut ne convient pas et l'on doit avoir recours à au moins un indicateur de grand diamètre présentant la forme d'un anneau couvrant une zone située à la périphérie de la pièce d'horlogerie, une construction préférée résidant dans l'utilisation de deux mobiles de grand diamètre situés concentriquement l'un par rapport à l'autre.

Dans ce cas, les simples sautoirs proposés plus haut, s'ils remplissent bien la fonction qu'on attend d'eux en usage normal, s'avèrent totalement insuffisants si des chocs sont appliqués à la pièce d'horlogerie, car, en de telles circonstances, les indicateurs, du fait de leur grande taille, peuvent avancer ou reculer de manière intempestive et même de manière désordonnée si bien que la synchronisation qui doit exister entre ces indicateurs peut être rompue et qu'aucune mise à la date classique par la tige ne parviendra à corriger. Il faudra alors ouvrir la pièce d'horlogerie pour rétablir la synchronisation perdue.

Pour éviter cet inconvénient, on pourrait bien sûr augmenter la pression qu'exercent les sautoirs sur les indicateurs. Cependant de telles mesures auraient pour effet d'accroître considérablement le couple à fournir par l'organe moteur de la pièce d'horlogerie, de telle sorte que l'autonomie de marche se trouverait fortement réduite.

La présente invention a trouvé un remède à cet inconvénient en proposant un système de verrous agissant sur les mécanismes en présence, ces verrous ne consommant pas ou très peu d'énergie tout en bloquant les indicateurs de quantième quand ils ne sont pas entraînés normalement par le mouvement de la pièce d'horlogerie.

Dans ce but, la pièce d'horlogerie de l'invention en plus qu'elle répond à la définition donnée ci-dessus au premier paragraphe de cette description, est remarquable en ce qu'un premier mécanisme est interposé entre la couronne et le premier indicateur et qu'un second mécanisme est interposé entre la couronne et le second indicateur, ces premier et second mécanismes étant pourvus chacun de moyens assurant à la fois la rotation de l'indicateur correspondant à partir de la couronne et le verrouillage desdits premier et second indicateurs quand ces derniers ne sont pas entraînés par ladite couronne.

L'invention va être décrite maintenant en détail en s'appuyant sur la description qui va suivre, description illustrée par les dessins annexés donnés à titre d'exemple d'un mode d'exécution et parmi lesquels:
- la figure 1 est une vue montrant l'aspect général, selon l'invention, de la pièce d'horlogerie à quantième comportant un grand guichet dans lequel apparaissent un indicateur des unités et un indicateur des dizaines du quantième,
- la figure 2 montre le mécanisme d'entraînement de l'indicateur des unités dans une phase où il est verrouillé,
- la figure 3 montre le mécanisme d'entraînement de l'indicateur des unités dans une phase où il est entraîné,
- la figure 4 montre le mécanisme d'entraînement de l'indicateur des dizaines en phase de fin de verrouillage,
- la figure 5 montre le mécanisme d'entraînement de l'indicateur des dizaines en phase d'entraînement.
- la figure 6 présente à gauche une coupe selon la ligne VIa-VIa de la figure 3, et à droite, une coupe selon la ligne Vlb-Vlb de la figure 5, et
- la figure 7 présente une coupe selon la ligne VII-VII de la figure 2,

La figure 1 montre une vue en plan d'une pièce d'horlogerie 1 selon l'invention. Cette pièce d'horlogerie comprend des aiguilles indicatrices de l'heure 2, 4 et 5 évoluant sur un cadran 3 et un quantième 6 affichant la date du mois. Le quantième est constitué de premier 9 et second 10 indicateurs sur lesquels sont apposés des chiffres indiquant respectivement les unités 11 et les dizaines 12 de ce quantième, ce dernier apparaissant au travers d'un grand guichet 13 percé dans le cadran 3.

Comme cela est apparent sur les figures suivantes, le quantième, c'est-à-dire les indicateurs 9 et 10 qui le composent, est entraîné par une couronne de quantième 14 qui parcourt un tour en trente et un jours et cela à raison d'un pas par jour et ce par un doigt 20 actionné par un mouvement que comporte la pièce d'horlogerie, ce doigt étant en prise sur une denture intérieure de la couronne, cette denture étant composée de trente et une dents 19.

La couronne 14 est arrangée pour entraîner d'un pas par jour le premier indicateur 9 à la fin de tous les jours sauf à la fin du trente et unième jour où il n'est pas entraîné. Cette même couronne 14 est arrangée pour entraîner le second indicateur 10 à la fin des neuvième, dix-neuvième, vingt-neuvième et trente et unième jours du mois. La façon d'entraîner les indicateurs sera décrite en détail plus bas.

Comme c'est habituellement le cas et comme le montrent les figures 2, 3, 4 et 5, les premier et second indicateurs 9 et 10 sont munis chacun d'un dispositif, référencé respectivement 15 et 16, leur permettant de conserver une position angulaire définie quand ils ne sont pas entraînés.

Cela étant, et comme cela est bien apparent sur les figures 2 et 3, l'invention est remarquable en ce sens qu'un premier mécanisme 17 est interposé entre la couronne 14 et le premier indicateur 9, ce premier mécanisme étant pourvu de moyens assurant à la fois la rotation du premier indicateur 9 à partir de la couronne 14 et le verrouillage de cet indicateur quand il n'est pas entraîné.

De la même manière, et comme on le voit bien sur les figures 4 et 5, l'invention est remarquable en ce qu'un second mécanisme 18 est interposé entre la couronne 14 et le second indicateur 10, ce second mécanisme étant pourvu de moyens assurant à la fois la rotation du second indicateur 10 à partir de la couronne 14 et le verrouillage de cet indicateur quant il n'est pas entraîné.

On va décrire maintenant de façon précise un exemple préféré de réalisation des premier et second mécanismes interposés entre la couronne de quantième 14 et les premier et second indicateurs respectifs. On constate d'abord (voir plus particulièrement la coupe de la figure 7) que sur la couronne 14 est fixé un anneau 21 pour entraîner le premier mécanisme 17. On voit aussi (partie droite de la figure 6) que sur la couronne 14 est fixée une pluralité de plots 22 à 25 dont seul le plot 22 est apparent sur la figure 7, les autres plots étant visibles sur les figures 4 et 5, ces plots étant arrangés pour actionner le second mécanisme 18. On décrira maintenant successivement la manière d'entraîner et de verrouiller les indicateurs des unités et des dizaines.

### Entraînement et verrouillage de l'indicateur des unités

On se référera ici aux figures 2, 3, 6 et 7. Le bord extérieur 26 de l'anneau 21 porté par la couronne 14 comprend trente dents particulières 27 également réparties sur un secteur occupant les trente trente et unièmes parties du pourtour de l'anneau. Chaque dent est précédée d'un flanc présentant une rampe abrupte 29 puis suivie d'un flanc présentant une rampe douce 28 pour former une came extérieure à laquelle il manque une dent (voir référence 60 sur les figures 4 et 5).

Le premier mécanisme 17 est fait d'une bascule 30 pivotant sur un arbre 31 solidaire de la platine du mouvement. La première extrémité 32 de cette bascule est équipée d'une première goupille 34 qui se trouve appliquée, sous l'effet d'un ressort de rappel 35 agissant sur la bascule, contre le bord extérieur 26 de l'anneau 21. Quand l'anneau 21 est entraîné en rotation, la goupille 34 suit le bord extérieur 26 de l'anneau à la manière d'un doigt glissant sur une came. La bascule 30 est alors animée d'un mouvement de va et vient, ce mouvement se produisant à la fin de tous les jours du mois, sauf à la fin du trente et unième jour où ledit mouvement n'a pas lieu, la goupille suivant alors un chemin exempt de dent (référence 60 évoquée plus haut). Le mouvement de va et vient se répercute à la seconde extrémité 33 de la bascule 30 qui entraîne à son tour, par un premier bec 36 dont elle est pourvue, un mobile 37 en rotation, ce mobile étant arrangé pour entraîner le premier indicateur 9.

Les figures 2 et 3 montrent encore que la première extrémité 32 de la bascule 30 est équipée d'une seconde goupille 38 arrangée pour suivre le bord intérieur 39 de l'anneau 21, ce bord intérieur 39 portant aussi trente dents particulières 40 également réparties sur un secteur occupant les trente trente et unièmes parties du pourtour de l'anneau pour former une came intérieure à laquelle il manque un creux de dent (voir référence 61 sur les figures 2, 3 et 4). L'orientation de la came intérieure est arrangée pour que son secteur 61 manquant de creux de dent soit situé en regard du secteur 60 manquant de dent sur la came extérieure. De plus, on arrange les première et seconde goupilles 34 et 38, ainsi que les dents 27 et 40 disposées sur les bords extérieur et intérieur 26 et 39 de l'anneau 21 de telle façon que lorsque l'anneau n'est pas entraîné, la première goupille 34 se trouve au bas de la rampe abrupte 29 d'une des dents 41 du bord extérieur de l'anneau, tandis que la seconde goupille 38 est positionnée sensiblement au sommet d'une des dents 42 du bord intérieur de l'anneau. Cette situation est présentée en figure 2. Dans ces conditions, la bascule 30 est verrouillée et il est impossible qu'elle actionne intempestivement le mobile 37 et par là le premier indicateur 9 si un choc est appliqué à la pièce d'horlogerie.

Le mobile 37 disposé entre le premier bec 36 de la bascule 30 et le premier indicateur 9 comporte une étoile 43 profilée pour être entraînée en rotation par le premier bec 36. Le mobile 37 comporte aussi un pignon 44 monté coaxialement à et solidaire de l'étoile 43. Le pignon 44 est en prise avec une couronne 45 munie d'une denture intérieure 46. Cette couronne 45 supporte le premier indicateur 9 sur lequel sont apposés les chiffres 11 indiquant les unités du quantième.

Les figures 2 et 3 montrent enfin que la bascule 30 est munie d'un dispositif 15 comportant un second bec 47 arrangé pour coopérer avec la denture 46 de la couronne 45. Quand le premier indicateur 9 n'est pas entraîné, le dispositif 15 assure d'une part une position angulaire définie du premier indicateur 9 et d'autre part le verrouillage du même premier indicateur. Cette situation est explicitée en figure 2 où l'on voit le second bec 47 introduit entre deux dents 62 et 63 de la denture 46 de la couronne 45. On comprend ici que le dispositif 15 poursuit deux buts, celui d'indexer l'indicateur des unités 9 d'abord, puis celui de verrouiller positivement ce même indicateur pour l'empêcher de tourner intempestivement si un choc était appliqué à la pièce d'horlogerie.

La figure 3 montre l'indicateur des unités 9 au début de son entraînement. Le doigt 20 entraîné par le mouvement de la pièce d'horlogerie commence à entraîner une dent 19 de la couronne de quantième 14 qui tourne avec l'anneau 21 qui lui est associé dans le sens horaire référencé par la flèche A. La goupille 34 de la bascule 30 grimpe sur le flanc abrupt de la dent 41 de l'anneau 21 en actionnant la bascule dans le sens de la flèche B. Le premier bec 36 de la bascule 30 est entré en contact avec l'étoile 43 et glisse le long d'un de ses flancs pour la faire tourner dans le sens anti-horaire référencé par la flèche E. Une aile 64 du pignon 44 associé à l'étoile 43 est entrée en contact avec une dent 46 de la couronne 45 qui commence à tourner dans le sens anti-horaire référencé par la flèche F, ce qui entraîne l'indicateur 9, qui est associé à la couronne 45, dans le même sens F. Pendant ce temps, le second bec 47 de la bascule 30 s'est libéré des dents 62 et 63 de la couronne 45 laissant l'indicateur des unités progresser d'un pas en toute liberté.

On observera ici que le rapport d'engrenages entre l'étoile 43, le pignon 44 et la denture 46 de la couronne 45 est choisi de telle manière que les chiffres 11 apposés sur l'indicateur des unités 9 soient au nombre de vingt, soit deux séries de dix chiffres allant de zéro à neuf.

### Entraînement et verrouillage de l'indicateur des dizaines

On se référera pour cette description aux figures 4, 5 et 6. La couronne de quantième 14 porte quatre plots 22, 23, 24 et 25, ces plots servant par ailleurs de moyens de fixation de l'anneau 21 sur la couronne 14. Ces plots sont arrangés et disposés angulairement sur la couronne 14 de manière à entraîner en rotation le second mécanisme 18 à la fin des neuvième, dix-neuvième, vingt-neuvième et trente et unième jours du mois. Le second mécanisme se présente sous la forme d'un mobile intermédiaire 18 d'une part entraîné par l'un des quatre plots 22 à 25 et d'autre part arrangé pour être en prise avec le second indicateur des dizaines 10.

Le mobile intermédiaire 18 comporte une première roue 48 arrangée pour être avancée en rotation par les plots 22 à 25 de la couronne de quantième 14 et une seconde roue 49 montée coaxialement à et solidaire de la première roue 48. La seconde roue 49 est en prise avec un plateau 50 muni de dents 51. Le plateau 50 supporte le second indicateur 10 sur lequel sont apposés les chiffres 12 indiquant les dizaines du quantième. Les figures 4 à 6 montrent aussi que le mobile intermédiaire 18 comprend un verrou 52 qui empêche la rotation dudit mobile, et en conséquence celle du plateau 50 qui lui est lié, quand ce mobile n'est pas entraîné par un des plots 22 à 25 de la couronne de quantième 14. Ce verrou a pour but principal de bloquer l'indicateur des dizaines 10 et d'empêcher ainsi qu'il se ne déplace intempestivement si un choc est appliqué à la pièce d'horlogerie.

On peut envisager ici plusieurs formes de verrou pour bloquer le mécanisme. On a retenu ici une planche 52 à découpe hexagonale montée solidairement sur le mobile intermédiaire et coaxialement à lui. Quand le mobile 18 n'est pas entraîné par la goupille 22, la figure 4 montre que deux sommets voisins 53 et 54 de la planche 52 butent contre un rebord 55 que comporte la couronne 14. Par contre, lorsque le mobile 18 est entraîné par la goupille 22, le sommet 54 de la planche 52 peut passer dans un dégagement 56 pratiqué dans le rebord 55 de la couronne comme cela est illustré en figure 5. La situation illustrée par la figure 5 montre le passage du vingt-neuvième au trentième jour du mois. On comprendra qu'il y a autant de dégagements 56 que de plots sur la couronne 14. Le prochain dégagement 56 se trouvant en face du plot 25 permettra de déverrouiller le mobile 18 lors du passage du trente et unième jour au premier jour du mois suivant.

Comme on l'a déjà mentionné au paragraphe ci-dessus et comme on le voit sur la figure 5, le doigt 20 entraîné par le mouvement de la pièce d'horlogerie commence à entraîner une dent 19 de la couronne de quantième 14 qui tourne avec les plots 22 à 25 qui lui sont associés dans le sens horaire référencé par la flèche A. Le plot 22 entraîne la première roue 48 puis la seconde roue 49 qui lui est liée dans le sens de la flèche M, cette seconde roue entraînant à son tour le plateau 50 et l'indicateur 10 qui lui est associé dans un sens anti-horaire référencé respectivement par les flèches N et P. Le chiffre des dizaines apparaissant dans le guichet avant le changement était le trois (figure 4). Pendant le changement (figure 5), le chiffre des dizaines apparaissant dans le guichet est la fin du chiffre trois et le début du chiffre zéro, si le guichet se trouve à trois heures.

On observera ici que le rapport d'engrenages entre la roue 48, la roue 49 et le plateau 50 est choisi de telle manière que les chiffres 12 apposés sur l'indicateur des dizaines 10 sont au nombre de douze, soit trois séries de quatre chiffres allant de zéro à trois. L'indicateur 10 fait ainsi un tour en trois mois.

On a mentionné plus haut que le second indicateur 10 est muni d'un dispositif 16 lui permettant de conserver une position angulaire définie quand il n'est pas entraîné. Comme le montrent les figures 4 et 5, ce dispositif est composé d'une roue 57 fixée sous le plateau 50, cette roue présentant des dents 58 sur lesquelles agit un sautoir 59 dont la forme illustrée n'est qu'un exemple de réalisation.

### Remarques finales

En plus qu'il comporte entre la couronne de quantième 14 et chacun des indicateurs d'unités 9 et de dizaines 10 un mécanisme original référencé 17, respectivement 18, le quantième à grand guichet qui vient d'être décrit est remarquable par la sécurité qu'il présente quand à son insensibilité aux divers chocs qui peuvent atteindre la pièce d'horlogerie. Cette insensibilité est assurée grâce à des verrous qui bloquent les mécanismes quand ceux-ci ne sont pas entraînés. Ces verrous remplacent avantageusement des sautoirs dont on a vu qu'ils sont dispendieux en énergie. Les verrous décrits sont des moyens positifs de bloquer un mécanisme et non des moyens élastiques, à la manière de sautoirs, certainement efficaces pour indexer un indicateur avec précision (voir le sautoir 59 qui indexe l'indicateur des dizaines 10) mais impuissants à empêcher des déplacements intempestifs dus à des chocs exercés sur la pièce d'horlogerie.

## Revendications

1. Pièce d'horlogerie (1) comprenant des aiguilles (2, 4, 5) indicatrices de l'heure évoluant sur un cadran (3) et un quantième (6) constitué de premier (9) et second (10) indicateurs sur lesquels sont apposés des chiffres indiquant respectivement les unités (11) et les dizaines (12) dudit quantième, ce quantième apparaissant au travers d'un grand guichet (13) percé dans le cadran, ledit quantième étant entraîné par une couronne (14) de quantième faisant un tour en trente et un jours à raison d'un pas par jour, cette couronne étant arrangée pour entraîner d'un pas le premier indicateur (9) à la fin de tous les jours sauf à la fin du trente et unième jour où il n'est pas entraîné, et le second indicateur (10) à la fin des neuvième, dix-neuvième, vingt-neuvième et trente et unième jours du mois, lesdits premier et second indicateurs étant munis chacun d'un dispositif (15, 16) leur permettant de conserver une position angulaire définie quand ils ne sont pas entraînés, **caractérisée par le fait qu**'un premier mécanisme (17) est interposé entre la couronne (14) et le premier indicateur (9) et qu'un second mécanisme (18) est interposé entre la couronne (14) et le second indicateur (10), ces premier et second mécanismes étant pourvus chacun de moyens assurant à la fois la rotation de l'indicateur correspondant à partir de la couronne et le verrouillage desdits premier et second indicateurs quand ces derniers ne sont pas entraînés par ladite couronne.

2. Pièce d'horlogerie selon la revendication 1, **caractérisée par le fait que** la couronne (14) porte une denture présentant trente et une dents (19), denture par laquelle cette couronne est entraînée d'un pas par jour par un doigt (20) actionné par un mouvement que comporte la pièce d'horlogerie et que sur la couronne (14) sont fixés un anneau (21) pour mouvoir le premier mécanisme (17) et une pluralité de plots (22, 23, 24, 25) arrangés pour actionner le second mécanisme (18).

3. Pièce d'horlogerie selon la revendication 2, **caractérisée par le fait que** le bord extérieur (26) de l'anneau (21) porte trente dents (27) particulières également réparties sur un secteur occupant les trente et unièmes parties du pourtour de l'anneau, les flancs de chaque dent présentant respectivement une rampe abrupte (29) et une rampe douce (28), et que le premier mécanisme (17) est constitué d'une bascule (30) pivotant sur un arbre (31) solidaire du mouvement, la première extrémité (32) de la bascule étant équipée d'une première goupille (34) se trouvant appliquée, sous l'effet d'un ressort (35) agissant sur la bascule, contre le bord extérieur (26) de l'anneau (21), la bascule étant alors animée d'un mouvement de va et vient quand l'anneau est entraîné en rotation, ce mouvement se produisant à la fin de tous les jours du mois, sauf à la fin du trente et unième jour, ledit mouvement de va et vient se répercutant à la seconde extrémité (33) de la bascule laquelle entraîne à son tour, par un premier bec (36) dont elle est pourvue, un mobile (37) en rotation, ce mobile étant arrangé pour entraîner le premier indicateur (7).

4. Pièce d'horlogerie selon la revendication 3, **caractérisée par le fait que** la première extrémité (32) de la bascule (30) est équipée d'une seconde goupille (38) arrangée pour suivre le bord intérieur (39) de l'anneau (21), ce bord intérieur portant aussi trente dents (40) particulières également réparties sur un secteur occupant les trente et trente et unièmes parties du pourtour de l'anneau, les première (34) et seconde (38) goupilles et les dents (27, 40) disposées sur les bords extérieur (26) et intérieur (39) de l'anneau (21) étant arrangées de telles façon que lorsque l'anneau n'est pas entraîné, la première goupille (34) se trouve au bas de la rampe abrupte (29) d'une (41) des dents (27) du bord extérieur de l'anneau, tandis que la seconde goupille (38) est positionnée sensiblement au sommet d'une (42) des dents (40) du bord intérieur de l'anneau, ce qui a pour effet de verrouiller la bascule (30) et d'empêcher un actionnement intempestif du mobile (37) entraînant le premier indicateur (9).

5. Pièce d'horlogerie selon la revendication 3, **caractérisée par le fait que** le mobile (37) disposé entre le premier bec (36) de la bascule (30) et le premier indicateur (9) comprend une étoile (43) profilée pour être entraînée en rotation par ledit premier bec (36), et un pignon (4) monté coaxialement à et solidaire de l'étoile (43), ce pignon (4) étant en prise avec une couronne (45) munie d'une denture intérieure (46), cette couronne supportant le premier indicateur (9) sur lequel sont apposés les chiffres (11) indiquant les unités du quantième.

6. Pièce d'horlogerie selon la revendication 5, **caractérisée par le fait que** la bascule (30) est munie d'un second bec (47) arrangé pour coopérer avec la denture intérieure (46) de la couronne (45) pour assurer une position angulaire définie du premier indicateur (9) et pour verrouiller ce dernier quand celui-ci n'est pas entraîné.

7. Pièce d'horlogerie selon la revendication 2, **caractérisée par le fait que** la couronne (14) de quantième porte quatre plots (22, 23, 24, 25) arrangés pour entraîner en rotation le second mécanisme à la fin des neuvième, dix-neuvième, vingt-neuvième et trente et unième jours du mois, ce second mécanisme se présentant sous la forme d'un mobile intermédiaire (18) en prise avec le second indicateur (10).

8. Pièce d'horlogerie selon la revendication 7, **caractérisée par le fait que** le mobile intermédiaire (18) comporte une première roue (48) arrangée pour être avancée par les plots (22, 23, 24, 25) de la couronne (14) et une seconde roue (49) montée coaxialement à et solidaire de la première roue (48), cette seconde roue (49) étant en prise avec un plateau (50) muni de dents (51), ce plateau supportant le second indicateur (10) sur lequel sont apposés les chiffres (12) indiquant les dizaines du quantième.

9. Pièce d'horlogerie selon la revendication 7, **caractérisée par le fait que** le mobile intermédiaire (18) comporte en outre un verrou (52) empêchant la rotation dudit mobile quand il n'est pas entraîné par un des plots (22, 23, 24, 25) de la couronne (14).

10. Pièce d'horlogerie selon la revendication 9, **caractérisée par le fait que** le verrou (52) est une planche à découpe hexagonale solidaire du mobile intermédiaire (18) et montée coaxialement à lui, deux sommets voisins (53, 54) de la planche butant contre un rebord (55) que comporte la couronne (14) quand le mobile n'est pas entraîné, ce rebord présentant des dégagements (56) dans lesquels peuvent passer lesdits sommets quand le mobile est entraîné.

11. Pièce d'horlogerie selon la revendication 8, **caractérisée par le fait que** sous le plateau (50) muni de dents (51) est fixée un roue (57) sur les dents (58) de laquelle agit un sautoir (59) pour assurer une position angulaire définie dudit plateau (50) quand ce dernier n'est pas entraîné.

## Claims

1. Timepiece (1) including time indicator hands (2, 4, 5) moving above a dial (3) and a date (6) formed of first (9) and second (10) indicators on which figures are affixed indicating respectively the units (11) and tens (12) of said date, this date appearing through a large aperture (13) made in the dial, said date being driven by a date crown-wheel (14) making one revolution in thirty-one days at a rate of one step per day, this crown-wheel being arranged to drive the first indicator (9) by one step at the end of every day except at the end of the thirty-first day when it is not driven, and the second indicator (10) at the end of the ninth, nineteenth, twenty-ninth and thirty-first days of the month, said first and second indicators each being fitted with a device (15, 16) enabling them to maintain a defined angular position when they are not being driven, **characterized in that** a first mechanism (17) is inserted between the crown-wheel (14) and the first indicator (9) and **in that** a second mechanism (18) is inserted between the crown-wheel (14) and the second indicator (10), these first and second mechanisms each being provided with means for both rotating the corresponding indicator from the crown-wheel and for locking said first and second indicators when they are not being driven by said crown-wheel.

2. Timepiece according to claim 1, **characterized in that** the crown-wheel (14) carries a toothing having thirty-one teeth (19), said crown-wheel being driven by said toothing by one step per day via a finger (20) activated by a movement included in the timepiece and **in that** on the crown-wheel (14) are fixed a ring (21) to move the first mechanism (17) and a plurality of studs (22, 23, 24, 25) arranged to activate the second mechanism (18).

3. Timepiece according to claim 2, **characterized in that** the outer edge (26) of the ring (21) carries thirty particular teeth (27) evenly distributed over a sector occupying the thirty-first parts of the periphery of the ring, the flanks of each tooth respectively having a steep ramp (29) and a gentle ramp (28), and **in that** the first mechanism (17) is formed of a lever (30) pivoting on a shaft (31) secured to the movement, the first end (32) of the lever being fitted with a first pin (34) applied, via the effect of a spring (35) acting on the lever, against the outer edge (26) of the ring (21), the lever then being animated by a back-and-forth movement when the ring is being driven in rotation, this movement being generated at the end of every day of the month, except at the end of the thirty-first day, said back-and-forth movement being passed on to the second end (33) of the lever which, via a first beak (36) with which it is provided, in turn drives in rotation a wheel and pinion (37), this wheel and pinion being arranged to drive the first indicator (7).

4. Timepiece according to claim 3, **characterized in that** the first end (32) of the lever (30) is fitted with a second pin (38) arranged to follow the inner edge (39) of the ring (21), this inner edge also carrying thirty particular teeth (40) evenly distributed over a sector occupying the thirty and thirty-first parts of the periphery of the ring, the first (34) and second (38) pins and the teeth (27, 40) disposed on the outer (26) and inner (39) edges of the ring (21) being arranged such that when the ring is not being driven, the first pin (34) is located at the bottom of the steep ramp (29) of one (41) of the teeth (27) of the outer edge of the ring, whereas the second pin (38) is positioned substantially at the top of one (42) of the teeth (40) of the inner edge of the ring, which as the effect of locking the lever (30) and preventing any inadvertent movement of the wheel and pinion (37) driving the first indicator (9).

5. Timepiece according to claim 3, **characterized in that** the wheel and pinion (37) arranged between the first beak (36) of the lever (30) and the first indicator (9) includes a star-wheel (43) profiled to be driven in rotation by said first beak (36), and a pinion (4) mounted coaxial to and secured to the star-wheel (43), this pinion (4) being meshed with a crown-wheel (45) provided with an inner toothing (46), this crown-wheel carrying the first indicator (9) to which the figures (11) indicating the units of the date are affixed.

6. Timepiece according to claim 5, **characterized in that** the lever (30) is provided with a second beak (47) arranged to co-operate with the inner toothing (46) of the crown-wheel (45) to assure a defined angular position of the first indicator (9) and to lock it when it is not being driven.

7. Timepiece according to claim 2, **characterized in that** the date crown-wheel (14) carries four studs (22, 23, 24, 25) arranged to drive in rotation the second mechanism at the end of the ninth, nineteenth, twenty-ninth and thirty-first days of the month, this second mechanism taking the form of an intermediate wheel and pinion (18) meshed with the second indicator (10).

8. Timepiece according to claim 7, **characterized in that** the intermediate wheel and pinion (18) includes a first wheel (48) arranged to be moved forward by the studs (22, 23, 24, 25) of the crown-wheel (14) and a second wheel (49) mounted coaxial to and secured to the first wheel (48), this second wheel (49) being meshed with a plate (50) provided with teeth (51), this plate carrying the second indicator (10) to which the figures (12) indicating the tens of the date are affixed.

9. Timepiece according to claim 7, **characterized in that** the intermediate wheel and pinion (18) further includes a bolt (52) preventing said wheel and pinion from rotating when it is not being driven by one of the studs (22, 23, 24, 25) of the crown-wheel (14).

10. Timepiece according to claim 9, **characterized in that** the bolt (52) is a plate with a hexagonal cut out portion secured to the intermediate wheel and pinion (18) and mounted coaxial thereto, two neighbouring tops (53, 54) of the plate abutting against an edge (55) of the crown-wheel (14) when the wheel and pinion is not being driven, this edge having recesses (56) into which said tops can pass when the wheel and pinion is being driven.

11. Timepiece according to claim 8, **characterized in that** under the plate (50) provided with teeth (51) is fixed a wheel (57) on the teeth (58) of which a jumper spring (58) acts to assure a defined angular position of said plate (50) when the latter is not being driven.

## Patentansprüche

1. Zeitmessgerät (1), das Zeiger (2, 4, 5) für die Anzeige der Uhrzeit, die sich über ein Zifferblatt (3) bewegen, und eine Datumsanzeige (6), die aus einem ersten (9) und einem zweiten (10) Anzeiger gebildet ist, auf die Ziffern aufgebracht sind, die die Einer (11) bzw. die Zehner (12) des Datums angeben, umfasst, wobei diese Datumsanzeige durch ein großes Fenster (13) sichtbar ist, das in dem Zifferblatt ausgespart ist, wobei die Datumsanzeige durch einen Datumskranz (14) angetrieben wird, der in einunddreißig Tagen eine Umdrehung mit einem Schritt pro Tag ausführt, wobei dieser Kranz ausgelegt ist, um den ersten Anzeiger (9) am Ende jedes Tages mit Ausnahme des Endes des einunddreißigsten Tages, an dem er nicht angetrieben wird, und den zweiten Anzeiger (10) am Ende des neunten, des neunzehnten, des neunundzwanzigsten und des einunddreißigsten Tages des Monats jeweils um einen Schritt anzutreiben, wobei der erste und der zweite Anzeiger jeweils mit einer Vorrichtung (15, 16) versehen sind, die ihnen ermöglicht, eine definierte Winkelposition beizubehalten, wenn sie nicht angetrieben werden, **dadurch gekennzeichnet, dass** ein erster Mechanismus (17) zwischen den Kranz (14) und den ersten Anzeiger (9) eingefügt ist und ein zweiter Mechanismus (18) zwischen den Kranz (14) und den zweiten Anzeiger (10) eingefügt ist, wobei dieser erste und dieser zweite Mechanismus jeweils mit Mitteln versehen sind, die zugleich die Drehung des entsprechenden Anzeigers anhand des Kranzes und die Verriegelung des ersten und des zweiten Anzeigers, wenn diese Letzteren nicht durch den Kranz angetrieben werden, gewährleisten.

2. Zeitmessgerät nach Anspruch 1, **dadurch gekennzeichnet, dass** der Kranz (14) eine Zahnung trägt, die einunddreißig Zähne (19) aufweist, wobei dieser Kranz durch die Zahnung um einen Schritt pro Tag durch einen durch ein Uhrwerk betätigten Zapfen (20), den das Zeitmessgerät aufweist, angetrieben wird, und dass an dem Kranz (14) ein Ring (21) zum Bewegen des ersten Mechanismus (17) und mehrere Höcker (22, 23, 24, 25), die ausgelegt sind, um den zweiten Mechanismus (18) zu betätigen, befestigt sind.

3. Zeitmessgerät nach Anspruch 2, **dadurch gekennzeichnet, dass** der äußere Rand (26) des Rings (21) dreißig eigene Zähne (27) trägt, die an einem Abschnitt, der die einunddreißig Teile des Umfangs des Rings belegt, gleichmäßig verteilt sind, wobei die Flanken jedes Zahns eine steile Rampe (29) und eine flache Rampe (28) aufweisen, und dass der erste Mechanismus (17) aus einer Wippe (30) gebildet ist, die an einer mit dem Uhrwerk fest verbundenen Welle (31) schwenkt, wobei das erste Ende (32) der Wippe mit einem ersten Stift (34) ausgerüstet ist, der unter der Wirkung einer auf die Wippe wirkenden Feder (35) gegen den äußeren Rand (26) des Rings (21) gedrückt wird, wobei die Wippe dann zu einer Hin- und Herbewegung angetrieben wird, wenn der Ring rotatorisch angetrieben wird, wobei diese Bewegung am Ende jedes Tages des Monats mit Ausnahme des Endes des einunddreißigsten Tages erfolgt, wobei sich diese Hin- und Herbewegung auf das zweite Ende (33) der Wippe auswirkt, das seinerseits durch eine erste Nase (36), mit der es versehen ist, ein rotatorisch bewegliches Element (37) antreibt, wobei dieses bewegliche Element ausgelegt ist, um den ersten Anzeiger (7) anzutreiben.

4. Zeitmessgerät nach Anspruch 3, **dadurch gekennzeichnet, dass** das erste Ende (32) der Wippe (30) mit einem zweiten Stift (38) ausgerüstet ist, der ausgelegt ist, um dem inneren Rand (39) des Rings (21) zu folgen, wobei dieser innere Rand ebenfalls dreißig eigene Zähne (40) trägt, die an einem Abschnitt, der die dreißig und einunddreißig Teile des Umfangs des Rings belegt, gleichmäßig verteilt sind, wobei der erste Stift (34) und der zweite Stift (38) sowie die Zähne (27, 40), die am äußeren Rand (26) bzw. am inneren Rand (39) des Rings (21) angeordnet sind, so beschaffen sind, dass dann, wenn der Ring nicht angetrieben wird, der erste Stift (34) sich unten an der steilen Rampe (29) eines (41) der Zähne (27) des äußeren Randes des Rings befindet, während der zweite Stift (38) im Wesentlichen am Scheitelpunkt eines (42) der Zähne (40) des inneren Randes des Rings positioniert ist, was die Wirkung hat, dass die Wippe (30) verriegelt ist und eine unerwünschte Betätigung des beweglichen Elements (37), das den ersten Anzeiger (9) antreibt, verhindert wird.

5. Zeitmessgerät nach Anspruch 3, **dadurch gekennzeichnet, dass** das bewegliche Element (37), das zwischen der ersten Nase (36) der Wippe (30) und dem ersten Anzeiger (9) angeordnet ist, einen profilierten Stern (43), um durch die erste Nase (36) rotatorisch angetrieben zu werden, und einen Trieb (4), der koaxial zu dem Stern (43) angebracht und mit diesem verbunden ist, aufweist, wobei dieser Trieb (4) mit einem Kranz (45) in Eingriff ist, der mit einer Innenzahnung (46) versehen ist, wobei dieser Kranz den ersten Anzeiger (9) trägt, auf den die die Einer des Datums angebenden Ziffern (11) aufgebracht sind.

6. Zeitmessgerät nach Anspruch 5, **dadurch gekennzeichnet, dass** die Wippe (30) mit einer zweiten Nase (47) versehen ist, die ausgelegt ist, um mit der Innenzahnung (46) des Kranzes (45) zusammenzuwirken, um eine definierte Winkelposition des ersten Anzeigers (9) sicherzustellen und um diesen Letzteren zu verriegeln, wenn er nicht angetrieben wird.

7. Zeitmessgerät nach Anspruch 2, **dadurch gekennzeichnet, dass** der Kranz (14) der Datumsanzeige vier Höcker (22, 23, 24, 25) trägt, die ausgelegt sind, um den zweiten Mechanismus am Ende des neunten, des neunzehnten, des neunundzwanzigsten und des einunddreißigsten Tages des Monats rotatorisch anzutreiben, wobei dieser zweite Mechanismus die Form eines beweglichen Zwischenelements (18) hat, das mit dem zweiten Anzeiger (10) in Eingriff ist.

8. Zeitmessgerät nach Anspruch 7, **dadurch gekennzeichnet, dass** das bewegliche Zwischenelement (18) ein erstes Rad (48), das ausgelegt ist, um durch die Höcker (22, 23, 24, 25) des Kranzes (14) vorwärtsbewegt zu werden, und ein zweites Rad (49), das koaxial zu dem ersten Rad (48) angebracht und mit diesem fest verbunden ist, umfasst, wobei dieses zweite Rad (49) mit einer mit Zähnen (51) versehenen Platte (50) in Eingriff ist, wobei diese Platte den zweiten Anzeiger (10) unterstützt, auf den die die Zehner des Datums angebenden Ziffern (12) aufgebracht sind.

9. Zeitmessgerät nach Anspruch 7, **dadurch gekennzeichnet, dass** das bewegliche Zwischenelement (18) außerdem eine Sperre (52) umfasst, die die Drehung des beweglichen Elements verhindert, wenn es nicht durch einen der Höcker (22, 23, 24, 25) des Kranzes (14) angetrieben wird.

10. Zeitmessgerät nach Anspruch 9, **dadurch gekennzeichnet, dass** die Sperre (52) eine Fläche mit hexagonalem Ausschnitt ist, die mit dem beweglichen Zwischenelement (18) fest verbunden und koaxial hierzu angebracht ist, wobei zwei benachbarte Scheitel (53, 54) der Fläche an einem Rand (55) anliegen, den der Kranz (14) trägt, wenn das bewegliche Element nicht angetrieben wird, wobei dieser Rand Aussparungen (56) aufweist, in die sich die Scheitel bewegen können, wenn das bewegliche Element angetrieben wird.

11. Zeitmessgerät nach Anspruch 8, **dadurch gekennzeichnet, dass** unter der mit Zähnen (51) versehenen Platte (50) ein Rad (57) befestigt ist, auf dessen Zähne (58) ein Sperrkegel (59) wirkt, um eine definierte Winkelposition der Platte (50) zu gewährleisten, wenn diese Letztere nicht angetrieben wird.
